# EUROPÄISCHE PATENTSCHRIFT

(11) **EP 3 296 466 B1**
(45) Veröffentlichungstag und Bekanntmachung des Hinweises auf die Patenterteilung: **02.01.2019**
(21) Anmeldenummer: 17188488.5
(22) Anmeldetag: 30.08.2017
(51) Int. Cl.: E02D 7/08, E02F 9/22

(54) **VERFAHREN ZUR STEUERUNG EINES FREIFALLHAMMERS**
METHOD FOR CONTROLLING A DROP-HAMMER
PROCÉDÉ DE COMMANDE D'UN MARTEAU À CHUTE LIBRE

(30) Priorität: 20.09.2016 DE 102016011352
(43) Veröffentlichungstag der Anmeldung: 21.03.2018
(73) Patentinhaber: Liebherr-Werk Nenzing GmbH, 6710 Nenzing (AT)
(72) Erfinder: Krimbacher, DI Dr. Norbert, 6822 Satteins (AT)
(74) Vertreter: Laufhütte, Dieter

(56) Entgegenhaltungen:
- WO-A1-2008/049159
- DE-A1- 2 422 931
- DE-A1- 2 830 165
- US-A- 4 802 538
- US-A1- 2007 074 881

## Beschreibung

Die Erfindung betrifft ein Verfahren und eine Vorrichtung zur Steuerung eines Freifallhammers einer Baumaschine mittels einer Regelungs-/Steuerungsvorrichtung.

Bei gattungsgemäßen Baumaschinen mit Freifallhammern ist es bekannt, ein großes Gewicht durch hydraulische Aktoren in die Luft zu heben, welches dann durch die Gravitationskraft wieder zurück in die Ursprungslage gelangt. Dabei trifft das Gewicht auf ein Rammgut, welches durch die Bewegungsenergie in den Untergrund getrieben wird. Die Rammgewichte bewegen sich üblicherweise im Bereich von 3.000 kg bis 15.000 kg.

Aus der US 4 802 538 A ist ein Freifallhammer mit einem innerhalb einer zylindrischen Trommel bewegbaren Hammerkolben offenbart, welcher mittels einer hydraulischen Schaltung und hydraulischen Aktuatoren angehoben werden kann. Auch die WO 2008 / 049 159 zeigt einen Freifallhammer mit einem Gewicht, welches mittels hydraulisch betriebener Hubzylinder anhebbar ist. Die DE 24 22 931 A1 offenbart ein Verfahren und eine Vorrichtung zur kontinuierlichen Regelung der Hubhöhe und der Hubzahl des Schlagkolbens eines hydraulisch angetriebenen Freifallhammers.

Bei aus dem Stand der Technik bekannten Verfahren zur Steuerung von Freifallhammern ist es bekannt, den Freifallhammer durch Eingabe von drei Parametern in eine Regelungs-/Steuerungsvorrichtung eines Hydrauliksystems zu steuern. Zum einen wird die Verweildauer des Rammgewichts zwischen den einzelnen Schlägen eingestellt, zum anderen kann die Öffnungszeit eines entsprechenden Hydraulikventils festgelegt werden und fernerhin der Volumenstrom einer entsprechenden Hydraulikpumpe festgelegt werden. Diese Einstellungen muss der Fahrer während des Betriebs der entsprechenden Baumaschine je nach Situation justieren. Durch das Fehlen bzw. Verwerten entsprechender Informationen der hydraulischen Schaltung ist es für den Fahrer unumgänglich, diese drei Variablen dauernd zu verändern.

Durch physikalische Kopplungen der hydraulischen Ansteuerung ergibt sich eine Beeinflussung der Einstellungen bzw. Parameter untereinander. Wird z.B. der Volumenstrom der Hydraulikpumpe erhöht, erhöht sich das Druckniveau im Hydrauliksystem, wodurch im Hydraulikspeicher entsprechend mehr Energie vorhanden sein kann und die Amplitude des Gewichtes bzw. des Freifallhammers steigen bzw. vergrößert werden kann. Um dies wieder zu korrigieren, muss der Fahrer anschließend die Öffnungszeit des Ventils reduzieren, damit die gleiche Höhe erreicht werden kann. Wird z.B. der Volumenstrom der Hydraulikpumpe zu klein angesetzt, kann es zu stark unterschiedlichen Fallhöhen des Freifallhammers kommen. Wird der Volumenstrom der Hydraulikpumpe hingegen zu hoch gewählt, können die hydraulischen Komponenten höher belastet werden und es kann zu frühen Ausfällen des Hydraulikspeichers oder sonstiger Komponenten des Hydrauliksystems kommen. Durch die hohe Dynamik des hydraulischen Freifallhammers verändert sich das Verhalten der hydraulischen Schaltung durch Temperaturschwankungen ebenfalls, was bedeutet, dass der Fahrer die ganze Betriebszeit des Hammers diese drei Variablen verändern bzw. anpassen muss.

Durch die Zeitverzögerung des gesamten Systems ist es außerdem schwierig und kann nur von geschultem Personal durchgeführt werden.

Aufgabe der Erfindung ist es daher ein Verfahren zur Steuerung eines Freifallhammers sowie eine entsprechende Vorrichtung bereitzustellen, mittels der eine einfachere Einstellung bzw. Steuerung des Freifallhammers durch den Betreiber bzw. Fahrer möglich ist. Es soll dabei unabhängig von äußeren Einflüssen wie z.B. der Außentemperatur und/oder dem Untergrund und unabhängig von anderen Fahrereinstellungen ein definiertes Verhalten des Freifallhammers festgelegt werden können. Dieses Verhalten besteht aus:
einer einstellbaren Schlagenergie, welche sich durch eine einstellbare Wurfhöhe äußert;
einer definierten Haltezeit, die das Fallgewicht auf dem Rammgut ruht, bevor der nächste Schlag eingeleitet wird; und
einer maximalen Schlagfrequenzeinstellung, wobei beispielsweise eine möglichst schnelle oder eine definierte maximale Frequenz der Schlagwiederholungen möglich sein kann.

Diese Aufgabe wird erfindungsgemäß durch ein Verfahren mit den Merkmalen des Anspruchs 1 gelöst. Vorteilhafte Ausbildungen sind Gegenstand der Unteransprüche.

Demnach ist ein Verfahren zur Steuerung eines Freifallhammers einer Baumaschine mittels einer Regelungs-/Steuerungsvorrichtung vorgesehen, wobei das Öffnen einer Hydraulikschaltung bewirkt, dass der Freifallhammer mittels eines Aktuators gehoben wird. Erfindungsgemäß umfasst das Verfahren die folgenden Schritte:
Eingeben von Vorgabeparametern in die Regelungs-/Steuerungsvorrichtung durch eine Bedienperson;
Erfassen aktueller Systemparameter der Baumaschine durch die Regelungs-/Steuerungsvorrichtung;
Berechnen der Betätigungsdauer einer Hydraulikschaltung in Abhängigkeit von den Vorgabeparametern und von den Systemparametern; und
Öffnen der Hydraulikschaltung für die berechnete Betätigungsdauer.

Vorteilhafterweise ist im Gegensatz zum Stand der Technik erfindungsgemäß eine einfache und unabhängige Ansteuerung des Hammers möglich. Hierzu können entsprechende zusätzliche Sensoren verwendet werden, mit denen der Zustand der hydraulischen Schaltung vor dem eigentlichen Wurf bestimmt werden kann. Die Sensoren können dabei mit der Regelungs-/Steuerungsvorrichtung gekoppelt sein und von dieser ausgelesen werden. Auf diese Weise können Systemparameter mittels der Regelungs-/Steuerungsvorrichtung erfasst werden. Es kann dabei der Druck in einem Hydraulikspeicher der Hydraulikschaltung sowie die aktuelle Fördermenge einer Hydraulikpumpe herangezogen werden. Mit diesen Kenndaten kann nun bei vorgegebener Wurfhöhe, maximaler oder anderweitig festgelegter Schlagfrequenz und/oder Verweildauer eine Bedienungsdauer des Ventils bzw. der Hydraulikschaltung berechnet werden. Die Berechnung der Bedienungsdauer kann dabei durch die Regelungs-/Steuerungsvorrichtung erfolgen. Diese Betätigungsdauer bzw. Öffnungszeit Tₒₚₑₙ wird nun auf das Ventil bzw. auf die Hydraulikschaltung geschaltet und damit der Wurf ausgelöst, das heißt das Ventil wird für die Öffnungszeit Tₒₚₑₙ betätigt. Bei der Hydraulikschaltung kann es sich um alle für den Betrieb des Freifallhammers notwendigen hydraulischen Komponenten handeln bzw. um das in den Figuren gezeigte Ventil handeln. Wenn vorliegend von einem Anheben des Freifallhammers mittels des Aktuators die Rede ist, so kann damit auch ein Hochwerfen bzw. Werfen oder Schleudern des Freifallhammers gemeint sein.

In bevorzugter Ausführung kann dabei vorgesehen sein, dass die Vorgabeparameter die Schlagenergie, die Verweildauer, die Schlaggeschwindigkeit, die Schlaghöhe und/oder die Schlagfrequenz umfassen.

Die Schlagenergie kann hierbei die Energie bezeichnen, mit der der Freifallhammer auf ein Rammgut trifft. Die Schlaggeschwindigkeit und die Schlaghöhe sowie die Schlagfrequenz sind entsprechende Parameter des Freifallhammers. Die Schlaggeschwindigkeit kann die Geschwindigkeit des Freifallhammers kurz vor dem Auftreten auf das Rammgut sein, die Schlaghöhe kann der von dem Freifallhammer vor dem Auftreffen auf das Rammgut zurückgelegten Strecke entsprechen. Die Schlagenergie kann beispielsweise aus der Geschwindigkeit und dem Gewicht des Freifallhammers durch die Regelungs-/Steuerungsvorrichtung ermittelt werden. Zur Erfassung der einzelnen Werte können entsprechende Sensoren an dem Freifallhammer oder an sonstigen Komponenten der Baumaschine vorgesehen sein. Bei den eingegebenen Vorgabeparametern kann es sich um Sollwerte handeln, während die mittels der Sensoren erfassten Systemparameter wenigstens teilweise entsprechende Istwerte sein können.

In einer weiteren bevorzugten Ausführung kann vorgesehen sein, dass die Systemparameter der Baumaschine den aktuellen Hydraulikdruck in einem Hochdruckspeicher und/oder die aktuelle Fördermenge einer Hydraulikpumpe und/oder die Geschwindigkeit des herabfallenden Rammgewichtes bzw. Gewichts umfassen. Mit dem herabfallenden Hammer kann hierbei der Freifallhammer bezeichnet werden. Durch das Erfassen dieser Systemparameter ist es einfacher möglich, beispielsweise die aktuell durch den Freifallhammer in das Rammgut eingebrachte Energie abzuschätzen bzw. zu berechnen und so mittels der Regelungs-/Steuerungsvorrichtung ggf. die Betätigungsdauer so zu variieren, dass die von einer Bedienperson der Baumaschine gewünschten Schlagenergien, Verweildauern und/oder Schlagfrequenzen erreicht werden. Wird dabei beispielsweise festgestellt, dass der Freifallhammer mit zu geringer Geschwindigkeit und damit zu geringer Energie auf das Rammgut trifft, so kann die Betätigungsdauer so verlängert werden, dass der Freifallhammer höher mittels des Aktuators gehoben bzw. geworfen wird und danach mit entsprechend höherer Geschwindigkeit und Energie auf das Rammgut trifft.

In einer weiteren bevorzugten Ausführung ist somit denkbar, dass die Systemparameter mittels entsprechender Sensoren von der Regelungs-/Steuerungsvorrichtung umfasst werden und/oder dass ein Regelkreis vorgesehen ist, welcher zwischen einzelnen Hüben des Freifallhammers Abweichungen der Vorgabeparameter und/oder der Systemparameter umfasst und davon abhängig die Betätigungsdauer der Hydraulikschaltung variiert. Hierdurch kann das System besonders einfach auf Abweichungen reagieren und ggf. automatisch die Betätigungsdauer der Hydraulikschaltung an veränderte Parameter so anpassen, dass im Ergebnis möglichst nahe an den gewünschten Sollleistungen bzw. Sollwerten gearbeitet werden kann. Der Regelkreis kann zwischen den einzelnen Rammvorgängen bzw. Öffnungen der Hydraulikschaltung eingreifen und die berechneten Vorgaben bzw. Betätigungsdauern verändern, um Abweichungen der Sollwerte von den Istwerten, welche mittels der erfassten Systemparameter erkennbar sind, zu korrigieren.

Die Erfindung betrifft ferner eine Vorrichtung zum Betreiben eines Freifallhammers mit einer Hydraulikschaltung und einem Aktuator, wobei die Vorrichtung erfindungsgemäß eine Regelungs-/Steuerungsvorrichtung zur Ausführung des Verfahrens nach einem der Ansprüche 1 bis 5 sowie wenigstens einen Sensor zur Erfassung des Hydraulikdrucks in einem Hochdruckspeicher und/oder wenigstens einen Sensor zur Erfassung der aktuellen Fördermenge einer Hydraulikpumpe und/oder wenigstens einen Sensor zur Erfassung der Geschwindigkeit des herabfallenden Hammers umfasst. Die Vorrichtung kann demnach an einer Baumaschine nachrüstbar sein und auf die Hydraulikausstattung der Baumaschine passend ausführbar sein.

In einer bevorzugten Ausführung ist denkbar, dass die Vorrichtung wenigstens einen Hochdruckspeicher und/oder wenigstens eine Hydraulikpumpe und/oder wenigstens eine Hydraulikschaltung umfasst. Demnach kann die Vorrichtung auch an Baumaschinen nachgerüstet werden, welche an sich nicht hinreichend beschaffene Hydraulikstrukturen zum erfindungsgemäßen Betrieb eines Freifallhammers aufweisen.

Die Erfindung ist ferner auf eine Baumaschine mit einer Vorrichtung nach Anspruch 6 oder 7 gerichtet, welche zum Durchführen eines Verfahrens nach einem der Ansprüche 1 bis 5 ausgebildet ist, wobei die verfahrensgemäß verwendete Regelungs-/Steuerungsvorrichtung eine Regelungs-/Steuerungsvorrichtung der Baumaschine ist oder eine von der Baumaschine unabhängige und mit dieser koppelbare Regelungs-/Steuerungsvorrichtung ist. Demnach kann eine bereits an einer Baumaschine vorhandene Regelungs-/Steuerungsvorrichtung zum erfindungsgemäßen Ansteuern eines Freifallhammers genutzt werden. Alternativ kann eine Regelungs-/Steuerungsvorrichtung mit der Baumaschine gekoppelt werden, um so unabhängig von der Baumaschine das erfindungsgemäße Verfahren ausführen zu können.

In einer weiteren bevorzugten Ausführung ist ferner denkbar, dass der verfahrensgemäß verwendete Hochdruckspeicher und/oder die verfahrensgemäß verwendete Hydraulikpumpe der Baumaschine zugeordnete Bauteile sind. Entsprechend können die genannten Bauteile der Baumaschine zur erfindungsgemäßen Ansteuerung des Freifallhammers genutzt werden.

Weitere Einzelheiten und Vorteile sind anhand des in der einzelnen Figur 1 gezeigten Ausführungsbeispiels genannt.

Die Figur 1 zeigt dabei eine schematische Darstellung einer Hydraulikschaltung zum erfindungsgemäßen Ansteuern eines Freifallhammers 1.

Im Ruhezustand des Freifallhammer 1 sind alle beiden Zylinderkammern A und B eines Aktuators 2 über ein Ventil 3 miteinander verbindbar und es herrscht überall derselbe Systemdruck. Durch Betätigen des Ventils 3 wird die obere Zylinderkammer A gegen eine Tank 4 entlastet und dadurch wird das Rammgewicht 5 entgegen der Schwerkraft nach oben beschleunigt. Die Energie dazu wird von der Hydraulikpumpe 6 und/oder dem Hochdruckspeicher 7 geliefert. Nach einer bestimmten Zeit, wird das Ventil 3 wieder geschlossen. Durch die Bewegungsenergie des Rammgewichtes 5 kann dieses sich weiter nach oben bewegen (das Ventil 3 behindert diese Bewegung nicht). Nach dem Erreichen es höchsten Punktes des Rammgewichts 5 beschleunigt das Gewicht 5 durch die Schwerkraft selbst nach unten und schlägt auf das Rammgut 8 auf. Bei dem Rammgut 8 kann es sich um einen Pfeiler handeln.

Eine Aufgabe der Erfindung besteht darin, dass die Öffnungszeit des Ventils 3 so mittels der Regelungs-/Steuerungsvorrichtung 10 berechnet wird, dass eine gewünschte bzw. eingestellte Wurfhöhe erreicht werden kann. Zusätzlich soll das Druckniveau der Hydraulikpumpe 6 so verstellt werden können, dass Anforderungen des Fahrers wie z. B. die Wiederholfrequenz der Hübe erfüllt werden können. Wie Figur 1 entnehmbar ist, kann die Regelungs-/Steuerungsvorrichtung 10 hierzu mit der Pumpe 6, dem Ventil 3, dem Hochdruckspeicher 7, beispielsweise einem am Rammgewicht 5 vorgesehenen Geschwindigkeitssensor und weiteren Systemkomponenten verbunden sein. Über die Verbindungen können entsprechende Sensor- bzw. Steuersignale geleitet werden.

Für die Berechnung der Öffnungszeit gibt es verschiedene Varianten; bei allen Varianten werden die eingestellten Vorgaben (Schlagenergie, Verweildauer und/oder maximale Frequenz) durch den Fahrer berücksichtigt:
- Berechnung mithilfe vereinfachter mathematischen Formeln:
   Durch entsprechende vereinfachende Annahmen kann der Bewegungsablauf des Gewichtes 5 analytisch berechnet werden. Diese mathematischen Formeln können anschließend dazu verwendet werden, die Öffnungszeit zu berechnen.
- Lookup Tabelle:
   Es kann aus Versuchen oder aus theoretischen Betrachtungen vorab eine Tabelle erstellt werden. Durch entsprechendes Auslesen und interpolieren innerhalb der Tabelle kann die Zeit bestimmt werden d. h. es kann z. B. die Öffnungszeit Tₒₚₑₙ aus einem Kennfeld mit den Achsen Druck und Volumenstrom abgelesen werden.
- Berechnung mittels numerischen Modells:
   Aus einer numerischen Simulation / Optimierung kann die optimale Ansteuerzeit bzw. Betätigungsdauer berechnet werden. Es wird dabei ein numerisches Simulationsmodells des hydraulischen Hammers 1 mit den entsprechenden Ansteuerventilen simuliert. Aus mehreren Simulationsläufen kann die optimale Ansteuerzeit hergeleitet werden. Dieses Verfahren ist unter anderem unter dem Schlagwort Model Predictiv Control bekannt.
- Berechnung mithilfe komplizierten mathematischer Formeln:
   Analog zu den vereinfachten mathematischen Formeln können auch nichtlineare mathematische Gleichungen numerisch gelöst werden. Dies umfasst jedoch einen höheren Aufwand, da die Berechnung zur Laufzeit durch numerische Methoden durchgeführt werden muss.

Ein Beispiel für "Berechnung mit Hilfe vereinfachter mathematischen Formeln" ist im Folgenden erläutert:
Als Beispiel wird die Berechnung der Öffnungszeit erläutert. Dies ist die einfachste Variante, welche hier dargestellt wird.

Die Bewegung des Rammgewichts kann in zwei Bereiche bzw. Phasen aufgeteilt werden:
1.Beschleunigung des Rammgewichts
2.Freier Fall (keine externe Krafteinwirkung außer der Gravitationskraft) des Rammgewichts 5.

Während der 1. Phase kann vereinfachend angenommen werden, dass das Rammgewicht 5 mit konstanter Kraft F $F = {F}_{Aktor} - mg$ nach oben beschleunigt wird. Daraus ergibt sich aus $z \left(t\right) = \frac{1}{2} \frac{F {t}^{2}}{m} + {\dot{z}}_{0} \left(t = 0\right) t + {z}_{0} \left(t = 0\right)$ der freien beschleunigten Bewegung einer Masse die Position zum Zeitpunkt Tₒₚₑₙ zu $z \left({t}_{open}\right) = \frac{\left({F}_{Aktor} - mg\right) {T}_{open} {}^{2}}{2 m}$

Hierbei wird angenommen, dass die Beschleunigung aus der Ruhestellung erfolgt. Anschließend bewegt sich das Gewicht in der 2. Phase im freien Fall (F_{Aktor} = 0, das heißt der Aktuator 2 übt keine Kraft auf das Gewicht 5 aus) weiter - zuerst weiter nach oben, danach im freien Fall wieder nach unten, bis es auf das Rammgut 8 aufschlägt. Es ergibt sich daraus die maximale Fallhöhe zu ${z}_{max} = \frac{{F}_{Aktor} \left({F}_{Aktor} - mg\right) {T}_{open} {}^{2}}{g {m}^{2}}$ und die maximale Aufprallgeschwindigkeit zu ${\dot{z}}_{max} = \frac{{T}_{open} \sqrt{{F}_{Aktor} \left({F}_{Aktor} - mg\right)}}{m}$

Für die Berechnung von Tₒₚₑₙ kann nun aus den Vorgaben des Fahrers die erforderliche Schaltzeit bzw. Betätigungsdauer ermittelt werden. Die maximale Wurfhöhe wird aus der Schlagenergie bei einem Freifallhammer 1 aus der Beziehung $E = mg {z}_{max}$ berechnet und die Kraft kann durch den gemessenen aktuellen Hydraulikdruck ${F}_{Aktor} = p {A}_{Zylinder}$ abgeschätzt werden. Damit kann die Öffnungszeit Tₒₚₑₙ aus den Basisgleichungen berechnet werden. Diese einfache Berechnungsvorschrift vernachlässigt den aktuellen Volumenstrom der hydraulischen Versorgung und die Nichtlinearität des hydraulischen Hochdruckspeichers.

Ein zusätzliche Regelkreis R kann dazu dienen, die Unwägbarkeiten durch Temperatur, Toleranzen und Messfehler zu kompensieren.

Es kann dabei folgendermaßen Vorgegangen werden: Zwischen den einzelnen Würfen wird die Abweichung zwischen der Sollgröße z. B. Schlagenergie und der gemessenen Schlagenergie berechnet. Dieser Fehler kann dazu genutzt werden beim nächsten Wurf eine Verbesserung zu erreichen. Diese Art der Regelung wird auch iterative Regelung genannt. In diesem Beispiel ergibt sich folgendes Vorgehen: Es wird die gemessen Aufprallgeschwindigkeit gemessen. Dadurch kann die aktuelle Schlagenergie berechnet werden ${E}_{aktuell} = \frac{m {\dot{x}}^{2}}{2}$

Dieser Wert wird mit der Vorgabe-Schlagenergie E verglichen. Aus diesem Vergleich erfolgt eine Korrektur der berechneten Öffnungszeit z. B. mit einem P Anteil k (Regelparameter) zu ${T}_{open , p + 1} = {T}_{open , p} + k \left(E - {E}_{aktuell}\right)$

Dadurch können mittels des Regelkreises R Störungen automatisch ausgeregelt werden.

## Patentansprüche

1. Verfahren zur Steuerung eines Freifallhammers (1) einer Baumaschine mittels einer Regelungs-/Steuerungsvorrichtung (10), wobei das Öffnen einer Hydraulikschaltung (3) bewirkt, dass der Freifallhammer (1) mittels eines Aktuators (2) gehoben wird,
**dadurch gekennzeichnet,**
**dass** das Verfahren die folgenden Schritte umfasst:
Eingeben von Vorgabeparametern in die Regelungs-/Steuerungsvorrichtung (10) durch eine Bedienperson;
Erfassen aktueller Systemparameter der Baumaschine durch die Regelungs-/Steuerungsvorrichtung (10);
Berechnen der Betätigungsdauer einer Hydraulikschaltung (3) in Abhängigkeit von den Vorgabeparametern und von den Systemparametern; und
Öffnen der Hydraulikschaltung (3) für die berechnete Betätigungsdauer.

2. Verfahren nach Anspruch 1, **dadurch gekennzeichnet, dass** die Vorgabeparameter die Schlagenergie, die Verweildauer, die Schlaggeschwindigkeit, die Schlaghöhe und/oder die Schlagfrequenz umfassen.

3. Verfahren nach Anspruch 1 oder 2, **dadurch gekennzeichnet, dass** die Systemparameter der Baumaschine den aktuellen Hydraulikdruck in einem Hochdruckspeicher (7) und/oder die aktuelle Fördermenge einer Hydraulikpumpe (6) und/oder die Geschwindigkeit des herabfallenden Rammgewichtes (5) umfassen.

4. Verfahren nach Anspruch 1, 2 oder 3, **dadurch gekennzeichnet, dass** die Systemparameter mittels entsprechender Sensoren von der Regelungs-/Steuerungsvorrichtung (10) erfasst werden.

5. Verfahren nach einem der vorhergehenden Ansprüche, **dadurch gekennzeichnet, dass** ein Regelkreis vorgesehen ist, welcher zwischen einzelnen Hüben des Freifallhammers (1) Abweichungen der Vorgabeparameter und/oder der Systemparameter erfasst und davon abhängig die Betätigungsdauer der Hydraulikschaltung (3) variiert.

6. Vorrichtung zum Betrieb eines Freifallhammers (1), umfassend eine Hydraulikschaltung (3) und einen Aktuator (2),
**dadurch gekennzeichnet,**
**dass** die Vorrichtung eine Regelungs-/Steuerungsvorrichtung (10) zur Ausführung des Verfahrens nach einem der Ansprüche 1 bis 5 sowie wenigstens einen Sensor zur Erfassung des Hydraulikdrucks in einem Hochdruckspeicher (7) und/oder wenigstens einen Sensor zur Erfassung der aktuellen Fördermenge einer Hydraulikpumpe (6) und/oder wenigstens einen Sensor zur Erfassung der Geschwindigkeit des herabfallenden Rammgewichtes (5) umfasst.

7. Vorrichtung nach Anspruch 6, **dadurch gekennzeichnet, dass** die Vorrichtung wenigstens einen Hochdruckspeicher (7) und/oder wenigstens eine Hydraulikpumpe (6) und/oder wenigstens eine Hydraulikschaltung umfasst.

8. Baumaschine mit einer Vorrichtung nach Anspruch 6 oder 7, welche zum Durchführen eines Verfahrens nach einem der Ansprüche 1 bis 5 ausgebildet ist, **dadurch gekennzeichnet, dass** die verfahrensgemäß verwendete Regelungs-/Steuerungsvorrichtung (10) eine Regelungs-/Steuerungsvorrichtung (10) der Baumaschine oder eine von der Baumaschine unabhängige und mit dieser koppelbare Regelungs-/Steuerungsvorrichtung (10) ist.

9. Baumaschine wenigstens nach Anspruch 8 zum Durchführen eines Verfahrens wenigstens nach Anspruch 3, **dadurch gekennzeichnet, dass** der verfahrensgemäß verwendete Hochdruckspeicher (7) und/oder die verfahrensgemäß verwendete Hydraulikpumpe (6) der Baumaschine zugeordnete Bauteile sind.

## Claims

1. Method for controlling a drop hammer (1) of a construction machine by means of a regulating/control device (10), wherein the opening of a hydraulic circuit (3) causes the drop hammer (1) to be lifted by means of an actuator (2),
**characterized in that**
the method includes the following steps:
Inputting of default parameters into the regulating/control device (10) by an operator;
detecting of current system parameters of the construction machine through the regulating/control device (10);
calculating of the actuation period of a hydraulic circuit (3) depending upon the default parameters and upon the system parameters, and
opening of the hydraulic circuit (3) for the calculated period of actuation.

2. Method according to claim 1, **characterized in that** the default parameters include the impact energy, the dwell time, the impact speed, the impact height, and/or the impact frequency.

3. Method according to claim 1 or 2, **characterized in that** the system parameters of the construction machine include the current hydraulic pressure in a high-pressure accumulator (7), and/or the current discharge flow of a hydraulic pump (6), and/or the speed of the dropping ramming weight (5).

4. Method according to claim 1, 2 or 3, **characterized in that** the system parameters are detected, by means of corresponding sensors, by the regulating/control device (10).

5. Method according to one of the preceding claims, **characterized in that** a regulating circuit is provided, which, between individual strokes of the drop hammer (1), detects deviations of the default parameters and/or of the system parameters and, dependently thereupon, varies the period of actuation of the hydraulic circuit (3).

6. Device for the operation of a drop hammer (1), including a hydraulic circuit (3) and an actuator (2),
**characterized in that**
the device includes a regulating/control device (10) for performing the method according to one of the claims 1 to 5, as well as at least one sensor for detecting the hydraulic pressure in a high-pressure accumulator (7), and/or at least one sensor for detecting the current discharge flow of a hydraulic pump (6), and/or at least one sensor for detecting the speed of the dropping ramming weight (5).

7. Device according to claim 6, **characterized in that** the device includes at least one high-pressure accumulator (7) and/or at least one hydraulic pump (6), and/or at least one hydraulic circuit.

8. Construction machine with a device according to claim 6 or 7, which is formed for carrying out a method according to one of the claims 1 to 5, **characterized in that** the regulating/control device (10), used according to the invention, is a regulating/control device (10) of the construction machine, or is a regulating/control device (10) independent of the construction machine, and couplable with the same.

9. Construction machine at least according to claim 8, for carrying out a method at least according to claim 3, **characterized in that** the high-pressure accumulator (7) used according to the invention, and/or the hydraulic pump (6), used according to the invention, are components assigned to the construction machine.

## Revendications

1. Procédé de commande d'un marteau à chute libre (1) d'une machine de construction au moyen d'un dispositif de régulation/commande (10), dans lequel l'ouverture d'un circuit hydraulique (3) a pour effet de soulever le marteau à chute libre (1) au moyen d'un actionneur (2),
**caractérisé en ce que**
ledit procédé comprend les étapes suivantes :
saisie de paramètres par défaut dans le dispositif de régulation/commande (10) par un opérateur ;
enregistrement de paramètres actuels du système de la machine de construction par le dispositif de régulation/commande (10) ;
calcul de la durée d'activation d'un circuit hydraulique (3) en fonction des paramètres par défaut et des paramètres du système ; et
ouverture du circuit hydraulique (3) pour la durée d'activation calculée.

2. Procédé selon la revendication 1, **caractérisé en ce que** les paramètres par défaut comprennent l'énergie de frappe, le temps de rétention, la vitesse de frappe, la hauteur de frappe et/ou la fréquence de frappe.

3. Procédé selon la revendication 1 ou 2, **caractérisé en ce que** les paramètres du système de la machine de construction comprennent la pression hydraulique actuelle dans un accumulateur à haute pression (7) et/ou le débit actuel d'une pompe hydraulique (6) et/ou la vitesse de la masse tombante de frappe (5).

4. Procédé selon la revendication 1, 2 ou 3, **caractérisé en ce que** les paramètres du système sont enregistrés au moyen des capteurs correspondants du dispositif de régulation/commande (10).

5. Procédé selon l'une des revendications précédentes, **caractérisé en ce qu'**un circuit de réglage est prévu pour enregistrer les différences par rapport aux paramètres par défaut et/ou aux paramètres du système entre chaque course du marteau à chute libre (1) et modifie en fonction de cela la durée d'activation du circuit hydraulique (3).

6. Dispositif d'utilisation d'un marteau à chute libre (1) comprenant un circuit hydraulique (3) et un actionneur (2),
**caractérisé en ce que**
ledit dispositif comporte un dispositif de régulation/commande (10) pour exécuter le procédé selon l'une quelconque des revendications 1 à 5 ainsi qu'au moins un capteur pour enregistrer la pression hydraulique dans un accumulateur à haute pression (7) et/ou au moins un capteur pour enregistrer le débit actuel d'une pompe hydraulique (6) et/ou au moins une sonde pour enregistrer la vitesse de la masse tombante de frappe (5).

7. Dispositif selon la revendication 6, **caractérisé en ce que** le dispositif comprend au moins un accumulateur à haute pression (7) et/ou au moins une pompe hydraulique (6) et/ou au moins un circuit hydraulique.

8. Machine de construction avec un dispositif selon la revendication 6 ou 7, conçue pour exécuter un procédé selon l'une quelconque des revendications 1 à 5, **caractérisée en ce que** le dispositif de régulation/commande (10) utilisé selon le procédé est un dispositif de régulation/commande (10) de la machine de construction ou un dispositif de régulation/commande (10) indépendant de la machine de construction et pouvant être couplée avec celle-ci.

9. Machine de construction au moins selon la revendication 8 pour exécuter un procédé au moins selon la revendication 3, **caractérisée en ce que** l'accumulateur haute pression (7) utilisé selon le procédé et/ou la pompe hydraulique (6) utilisée selon le procédé sont des composants assignés à la machine de construction.
